# EUROPÄISCHE PATENTSCHRIFT

(11) **EP 0 544 997 B1**
(45) Veröffentlichungstag und Bekanntmachung des Hinweises auf die Patenterteilung: **19.11.1997**
(21) Anmeldenummer: 92113379.9
(22) Anmeldetag: 06.08.1992
(51) Int. Cl.: B22D 41/18

(54) **Einrichtung zum Halten eines Stopfens und Stopfen**
Device for holding a stopper and stopper
Dispositif pour tenir un tampon et tampon

(30) Priorität: 14.04.1992 DE 4212450; 26.11.1991 DE 4138812
(43) Veröffentlichungstag der Anmeldung: 09.06.1993
(73) Patentinhaber: DIDIER-WERKE AG, 65189 Wiesbaden (DE)
(72) Erfinder: Pohl, Siegfried, W-6209 Heidenrod-Springen (DE); Masurat, Dirk, W-6200 WI-Biebrich (DE); Lührsen, Ernst, W-6208 Bad Schwalbach (DE); Bohndorf, Gerd, W-42 Oberhausen 11 (DE)
(74) Vertreter: Brückner, Raimund, Dipl.-Ing.

(56) Entgegenhaltungen:
- EP-A- 358 535
- AT-B- 36 259
- AT-B- 249 895
- DE-A- 4 032 454
- US-A- 2 987 787

## Beschreibung

Die Erfindung betrifft eine Haltevorrichtung einer Stopfenstange in einem feuerfesten, keramischen Stopfen bei einem metallurgischen Gefäß, wobei die Stopfenstange in einen Einbauraum des Stopfens hineinragt und in diesem festgelegt ist, wobei eine Erweiterung des Einbauraums eine Anschlagfläche bildet und an der Stopfenstange eine Abstützfläche gebildet ist, und klappbare Spreizsegmente mit ihrer Oberkante an der Anschlagfläche im Stopfen und mit ihrer Unterkante an der Abstützfläche der Stopfenstange anliegen und dadurch den Stopfen an der Stopfenstange halten.Außerdem betrifft die Erfindung einen Stopfen für eine solche Haltevorrichtung.

Aus der AT-B 249 895 ist eine derartige Haltevorrichtung bekannt. Diese besteht aus einer Stopfenstange mit Flansch, einem ringförmigen Einsatzteil und daran über Federn befestigten Sperrklinken, die beim Einschieben der Stopfenstange in den Stopfen in korrespondierende Nuten einrasten und so den Stopfen an der Stopfenstange halten.

Nachteilig hierbei ist, daß durch den Flansch und das zusätzliche Einsatzteil die Stopfenstange im Bereich der Halterung gegenüber ihrem sonstigen Durchmesser nicht unbeträchtlich vergrößert ist.

Dies bedingt, daß die Bohrung im Stopfen zur Aufnahme der Stopfenstange relativ groß sein muß, so daß der Stopfen in diesem Bereich durch die verbleibenden kleineren Wandstärken geschwächt ist.

Aufgabe der Erfindung ist es, eine verbesserte Haltevorrichtung einer Stopfenstange sowie einen Stopfen für eine solche Haltevorrichtung anzugeben.

Erfindungsgemäß ist obige Aufgabe bei einer Haltevorrichtung der eingangs genannten Art dadurch gelöst, daß die Stopfenstange eine zylindrische Verjüngung aufweist, die die klappbaren Spreizsegmente in nicht ausgeklappter Stellung aufnimmt.

Durch die Erfindung wird es ermöglicht, daß die Bohrung im stopfen zur Aufnahme der Stopfenstange nun geringfügig größer sein muß als der generelle Durchmesser der Stopfenstange, so daß der Stopfen nur unbedeutend geschwächt wird. Außerdem entfällt das zusätzliche Einsatzteil, was die erfindungsgemäße Haltevorrichtung vereinfacht und weniger störanfällig macht.

In bevorzugter Ausgestaltung der Erfindung ist an der Stopfenstange eine Scheibe vorgesehen, die mittels eines Gewindes der Stopfenstange gegen die Stirnfläche des Stopfens drückbar ist. Durch den auf die Stirnfläche wirkenden Druck der Scheibe werden die Spreizsegmente fest zwischen die Anschlagfläche und die Abstützfläche gespannt. Die Scheibe selbst kann mit einem Innengewinde auf der Stopfenstange geführt sein. Vorzugsweise wird jedoch die Scheibe mittels einer am Gewinde der Stopfenstange geführten Mutter gegen die Stirnfläche des Stopfens gedrückt.

In Weiterbildung der Erfindung ist zwischen der Scheibe und der Stirnfläche eine Dichtpackung vorgesehen. Diese wird beim Anziehen der auf dem Gewinde der Stopfenstange geführten Mutter so komprimiert, daß eine gewünschte Gasdichtigkeit erreicht ist, so daß in den Stopfen durch die Stopfenstange eingeleitetes Spülgas nicht im Bereich der Haltevorrichtung austritt.

Vorzugsweise sind die Spreizsegmente durch die Rückstellkraft eines Federrings in die Erweiterung klappbar. Die Rückstellkraft braucht nur während der Montage gegeben sein. Es stört also nicht, wenn die Rückstellkraft im Betrieb des Stopfens verloren geht, da die Spreizsegmente nach dem Ausklappen zwischen die Anschlagfläche und die Abstützfläche eingespannt sind.

Insgesamt sind der einfache Aufbau und die leichte Montierbarkeit vorteilhaft. Günstig ist auch, daß die Stopfenstange keine engtolerierten Gestaltungen aufweisen muß, um für den Stopfen verwendet werden zu können.

Weitere Vorteile bestehen darin, daß die Stopfenstange und die Spreizsegmente mehrfach verwendet werden können.

Weitere vorteilhafte Ausgestaltungen der Erfindung ergeben sich aus den Unteransprüchen und der folgenden Beschreibung.
In der Zeichnung zeigen:
- Figur 1: eine Haltevorrichtung im Teilschnitt, in fixierter Stellung,
- Figur 2: die Haltevorrichtung links bei der Montage und rechts in fixierter Stellung,
- Figur 3: eine weitere Ausgestaltung der Erweiterung des Stopfens,
- Figur 4: eine weitere Ausgestaltung des Spreizsegments im Bereich seiner Oberkante, vergrößert,
- Figur 5: eine weitere Ausgestaltung des Spreizsegments im Bereich seiner Unterkante, vergrößert, und
- Figur 6: eine weitere Ausgestaltung der Haltevorrichtung hinsichtlich der Anordnung und Ausbildung der Dichtungs- und Inertgaszuführungselemente.

Ein Stopfen (1) aus feuerfestem, keramischem Material weist einen Einbauraum (2) für eine Stopfenstange (3) auf. Die Stopfenstange (3) kann rohrförmig ausgebildet einen Kanal (4) zur Führung von Spülgas durch den Stopfen (1) in die Schmelze des nicht näher gezeigten metallurgischen Gefässes bilden.

Im Einbauraum (2) ist eine Erweiterung (5) ausgebildet, die eine ringförmige Anschlagflache (6) gestaltet. Die Anschlagfläche (6) kann in einer zur Längsachse (L) radialen Ebene liegen (vgl. Figur 1). Sie kann jedoch auch leicht konisch verlaufen (vgl. Figur 3).

Die Erweiterung (5) ist im Profil keilförmig. Sie läuft von der Anschlagfläche (6) zu dem für die Einführung der Stopfenstange (3) notwendigen Durchmesser des Einbauraumes (2) konisch zu. Insgesamt schwächt die Erweiterung (5) den Stopfen (1) nur geringfügig.

Die Stopfenstange (3) ist mit einer zylindrischen Verjüngung (7) versehen. Diese bildet eine konische Abstützfläche (8).

Zwischen der Abstützfläche (8) und der Anschlagfläche (6) sind Spreizsegmente (9) vorgesehen. Sind beispielsweise drei Spreizsegmente (9) vorgesehen, dann erstrecken sie sich jeweils um nicht mehr als 120° um den Umfang der Stopfenstange (3). Sind vier Spreizsegmente (9) vorgesehen, dann erstreckt sich jedes Spreizsegment (9) um etwa 90° um den Umfang der Stopfenstange (3). Die Spreizsegmente (9) bestehen aus Stahl. Sie können aber auch aus sonstigen, insbesondere keramischen, Werkstoffen bestehen, die den auftretenden Betriebstemperaturen standhalten.

Jedes Spreizsegment (9) bildet eine Oberkante (10), die der Anschlagfläche (6) zugeordnet ist und eine Unterkante (11), die der Abstützfläche (8) zugeordnet ist. Jedes Spreizsegment (9) weist eine Abschrägung (12) auf, so daß eine an der Verjüngung (7) anliegende Kipplinie (13) gebildet wird. Die Spreizsegmente (9) sind von einem Federring, beispielsweise Gummiring (14), gemeinsam außen umfaßt. Der Federring (14) greift zwischen der Kipplinie (13) und der Unterkante (11) an den Spreizsegmenten (9) an.

In der ausgeklappten Stellung der Spreizsegmente (9) liegen die Unterkanten (11) flächig an der Abstützfläche (8) an. Dadurch wird eine flächige Kraftübertragung zwischen den Spreizsegmenten (9) und der Stopfenstange (3) erreicht. Außerdem liegen auch die Abschrägungen (12) an der Verjüngung (7) an. Dabei ist der Winkel (a) der Abschrägung (12) etwa gleich dem Winkel (b) der konischen Abstützfläche (8). Die Winkel (a, b) betragen in diesem Fall jeweils etwa 15°. Sie können aber ohne weiteres auch größer oder kleiner als 15° sein, nämlich zwischen 5° und 30° liegen.

Nach der Darstellung in den Figuren 1, 2 liegen die Oberkanten (10) zwar nicht flächig an der Anschlagfläche (6) an. Es ist jedoch möglich, die Anschlagfläche (6) so konisch anzuordnen, oder die Oberkante (10) so schräg zu gestalten, daß auch hier eine flächige Anlage erreicht wird, um die Kraftübertragung zwischen den Spreizsegmenten (9) und der Anschlagfläche (6) zu verteilen.

Die Stopfenstange (3) ist mit einem Außengewinde (15) versehen, daß eine Mutter (16) trägt. Mittels der Mutter (16) ist eine Scheibe (17) gegen die Stirnfläche (18) des Stopfens (1) zu drücken. Um Gasdichtigkeit zu erreichen, ist zwischen der Scheibe (17) und der Stirnfläche (18) eine ringförmige Dichtpackung (19) angeordnet. Diese ist hoch temperaturbeständig und besteht beispielsweise aus keramischen Fasern bzw. Glasfasern, die mit Graphit, Molybdän, Wasserglas oder desgleichen getränkt sind. Zur Verbesserung der Dichtung ist an der Stirnfläche (18) eine Vertiefung (20) vorgesehen, die um die Stopfenstange (3) umläuft und in der ebenfalls die Dichtpackung (19) liegt. Die Vertiefung (20) kann konisch oder stufenförmig gestaltet sein.

An der Stopfenstange (3) ist unterhalb der Abstützfläche (8) eine ringförmige Dichtung (22) angeordnet. Im Stopfen (1) ist ein Kanal (23) ausgebildet, der in den zwischen den Dichtungen (19, 22) liegenden Raum mündet. Außen ist an Kanal (23) eine Druckleitung (24) angeschlossen, durch die unter Druck Inertgas in den zwischen den Dichtungen (19, 22) liegenden Raum eingepreßt wird. Mit der Druckleitung (24) ist ein Manometer (25) verbunden, das den im Raum zwischen den Dichtungen (19, 22) herrschenden Druck anzeigt. Solange das Manometer (25) den Sollwert des Drucks anzeigt, ist dies ein Zeichen dafür, daß die Dichtungen (19, 22) wirksam sind, also kein Sauerstoff in die Schmelze gelangen kann. Sinkt der Druck ab, dann ist dies am Manometer (25) ablesbar. In diesem Fall werden die Dichtungen (19 und/oder 22) ausgetauscht, da das Absinken des Druckes ein Zeichen dafür ist, daß die Dichtungen (19, 22) nicht mehr hinreichend dicht sind, so daß möglicherweise Sauerstoff über die Dichtung (19) aus der Umgebung in die Schmelze angesaugt wird.

Der Abstand (L1) der Stirnfläche (18) von der Anschlagkante (6) ist nicht kleiner als die Länge (L2) der Spreizsegmente (9). Dadurch ist einerseits erreicht, daß der Stopfen (1) oberhalb der Anschlagfläche (6) hinreichend stabil ist. Andererseits ergibt sich dabei ein gewisser Ausgleich der Wärmedehnungen in Richtung der Längsachse (L).

Die Montage der beschriebenen Haltevorrichtung geschieht etwa folgendermaßen:

An die noch vom Stopfen (1) freie Stopfenstange (3) werden an deren Verjüngung (7) die Spreizsegmente (9) angesetzt und mittels des Federrings (14) zusammengehalten. Sie befinden sich dabei in um die Kipplinie (13) ausgeklappter Stellung.

Anschließend wird die Stopfenstange (3) in Richtung des Pfeiles (A) in den Einbauraum (2) des Stopfens (1) eingeschoben. Dabei schwenken die Spreizsegmente (9) zunächst in die Verjüngung (7). Wenn dann beim weiteren Einschieben die Oberkante (10) in den Bereich der Erweiterung (5) gelangt, schwenken die Spreizsegmente (9) unter der Wirkung des Federrings (14) vor die Anschlagfläche (6), bis die Abschrägungen (12) der Spreizsegmente (9) im Bereich der Verjüngung (7) an der Stopfenstange (3) anliegen. Ersichtlich kommt es beim Einschieben der Stopfenstange (3) in den Stopfen (1) nicht auf eine besondere, auf die Längsachse (L) bezogene Drehstellung des Stopfens (1) und der Stopfenstange (3) an.

Anschließend wird mittels der Mutter (16) über die Scheibe (17) die Dichtpackung (19) fest gegen die Stirnfläche (18) gepreßt. Dabei werden gleichzeitig die Spreizsegmente (9) fest zwischen die Abstützfläche (8) und die Anschlagfläche (6) gespannt. Der Stopfen (1) ist dadurch dicht und fest an der Stopfenstange (3) gehalten.

Im Betrieb lockert sich die Halterung nicht, wenn der Federring (14) seine Federkraft verliert. Ist der Stopfen (1) verschlissen, dann läßt er sich von der Stopfenstange (3) abschlagen und auf diese läßt sich in der beschriebenen Weise ein neuer Stopfen aufsetzen.

Bei der Ausführung nach Figur 3 ist zwischen die Anschlagfläche (6) und dem Einbauraum (2) ein Rand (21) ausgebildet. Der Rand (21) verhindert, daß das Spreizsegment (9) in die Verjüngung (7) zurückklappen kann, nachdem es gegen die Anschlagfläche (6) gedrückt wurde. Ein solches Zurückklappen könnte sonst dann erfolgen, wenn der Anpreßdruck der Dichtpackung (19) abnimmt, der Federring (14) unwirksam ist und Erschütterungen auftreten.

In Figur 4 ist eine Teilansicht der Stopfenstange (3) und des Stopfens (1) im Bereich seiner Anschlagfläche (6) gezeigt. Das Spreizsegment (9) ist in mehreren Stufen seines Ausschwenkens gezeigt. Die Oberkante (10) des Spreizsegments (9) ist in diesem Fall so geschrägt, daß sie in der ausgeschwenkten Stellung des Spreizsegments (9) parallel zu der radialen Anschlagfläche (6) liegt, so daß sich beim Festziehen der Stopfenstange (3) eine flächige Anlage der Oberkante (10) an der Anschlagfläche (6) ergibt. Konstruktiv günstig ist dabei, daß sich die Anschlagfläche (6) nur radial erstrecken muß. Außerdem ist durch die flächige Anlage der Oberkante (10) an der Anschlagfläche (6) vermieden, daß das Spreizsegment (9) bzw. eines der Spreizsegmente (9) unerwünschterweise zurückklappt.

In den Figuren 1 und 2 ist die Abstützfläche (8) der Stopfenstange (3) abgeschrägt gestaltet. Dies ist jedoch nicht notwendig. Es ist auch möglich, die Abstützfläche (8) zur Längsachse (L) senkrecht, radial zu gestalten. In diesem Fall werden die Unterkante (11) und die Abschrägung (12) des Spreizsegmentes (9) wie in Figur 5 gezeigt ausgebildet. Dabei ist in Figur 5 das Spreizsegment (9) in seinem ausgeschwenkten Zustand dargestellt. Die Unterkante (11) steht flächig auf der Abstützfläche (8) auf. Die Abschrägung (12) liegt flächig an der Verjüngung (7) an. Günstig dabei ist vor allem die einfache Gestaltbarkeit der Abstützfläche (8). Außerdem ergibt sich dabei eine günstige Kraftübertragung zwischen den Spreizsegmenten (9) der Stopfenstange (3) im angespannten Zustand.

Die Haltevorrichtung gemäß Fig. 6 unterscheidet sich von der Haltevorrichtung gemäß Fig. 1 lediglich darin, daß der Gaszuführungskanal (23) nicht durch eine Bohrung im Stopfen (1) selbst, sondern durch eine Axialbohrung (27) und eine oder mehrere Radialbohrungen (23) in der Stopfenstange (3) gebildet ist. An die Akialbohrung (27) ist die Gaszufuhrleitung (24) mit dem Manometer (25) angeschlossen.

Die Dichtungsanordnung (19, 22) ist identisch mit der Dichtungsanordnung gemäß Fig. 1. Alternativ dazu können beide Ringdichtungen (19, 26) oberhalb der Spreizsegmente (9) angeordnet sein, wobei in diesem Fall die Ringdichtung (22) entfallen kann.

Die letztgenannte Dichtungsanordnung ist auch in Verbindung mit der Gaszuführungsanordnung gemäß Fig. 1 verwendbar. Wichtig ist hierbei nur, daß der Kanal (23) zwischen den beiden Ringdichtungen (19, 26) mündet.

## Patentansprüche

1. Haltevorrichtung einer Stopfenstange (3) in einem feuerfesten, keramischen Stopfen (1) bei einem metallurgischen Gefäß, wobei die Stopfenstange (3) in einen Einbauraum (2) des Stopfens (1) hineinragt und in diesem festgelegt ist, wobei eine Erweiterung (5) des Einbauraums (2) eine Anschlagfläche (6) bildet und an der Stopfenstange (3) eine Abstützfläche (8) gebildet ist, und klappbare Spreizsegmente (9) mit ihrer Oberkante (10) an der Anschlagfläche (6) im Stopfen (1) und mit ihrer Unterkante (11) an der Abstützfläche (8) der Stopfenstange (3) anliegen und dadurch den Stopfen (1) an der Stopfenstange (3) halten,
dadurch gekennzeichnet,
daß die Stopfenstange (3) eine zylindrische Verjüngung (7) aufweist, die die klappbaren Spreizsegmente (9) in nicht ausgeklappter Stellung aufnimmt.

2. Haltevorrichtung nach Anspruch 1,
dadurch gekennzeichnet,
daß die Spreizsegmente (9) durch die Rückstellkraft eines Federrings (14) in die Erweiterung (5) klappbar sind.

3. Haltevorrichtung nach einem der vorhergehenden Ansprüche,
dadurch gekennzeichnet,
daß die Spreizsegmente (9) mittels einer Abschrägung (12) eine an der Stopfenstange (3) anliegende Kipplinie (13) bilden.

4. Haltevorrichtung nach einem der vorhergehenden Ansprüche,
dadurch gekennzeichnet,
daß an der Stopfenstange (3) eine Scheibe (17) vorgesehen ist, die mittels eines Gewindes (15) der Stopfenstange (3) gegen die Stirnfläche (18) des Stopfens (1) drückbar ist.

5. Haltevorrichtung nach Anspruch 4,
dadurch gekennzeichnet,
daß die Scheibe (17) mittels einer an dem Gewinde (15) der Stopfenstange (3) geführten Mutter (16) gegen die Stirnfläche (18) des Stopfens (1) drückbar ist.

6. Haltevorrichtung nach Anspruch 4 oder 5,
dadurch gekennzeichnet,
daß zwischen der Scheibe (17) und der Stirnfläche (18) eine Dichtpackung (19) vorgesehen ist.

7. Haltevorrichtung nach Anspruch 6,
dadurch gekennzeichnet,
daß an der Stirnfläche (18) eine Vertiefung (20) für die Dichtpackung (19) vorgesehen ist.

8. Haltevorrichtung nach einem der vorhergehenden Ansprüche,
dadurch gekennzeichnet,
daß die Abstützfläche (8) konisch gestaltet ist, so daß in der aufgeklappten Stellung der Spreizsegmente (9) deren Unterkanten (11) an der Abstützfläche (8) flächig anliegen.

9. Haltevorrichtung nach Anspruch 8,
dadurch gekennzeichnet,
daß der Winkel (b) der konischen Abstützfläche (8) etwa gleich dem Winkel (a) der Abschrägung (12) der Spreizsegmente (9) ist.

10. Haltevorrichtung nach einem der vorhergehenden Ansprüche,
dadurch gekennzeichnet,
daß die Erweiterung (5) im Profil sich keilförmig von der Anschlagfläche (6) im Stopfen (1) nach unten verjüngt.

11. Haltevorrichtung nach einem der vorhergehenden Ansprüche,
dadurch gekennzeichnet,
daß die ringförmige Anschlagfläche (6) in einer zur Längsachse (L) radialen Ebene liegt oder konisch verläuft.

12. Haltevorrichtung nach einem der vorhergehenden Ansprüche,
dadurch gekennzeichnet,
daß zwischen der Anschlagfläche (6) und dem Einbauraum (2) ein Rand (21) vorgesehen ist.

13. Haltevorrichtung nach einem der vorhergehenden Ansprüche,
dadurch gekennzeichnet,
daß der Abstand (L1) zwischen der Anschlagfläche (6) und der Stirnfläche (18) nicht kleiner ist als die Länge (L2) der Spreizsegmente (9) in Richtung der Längsachse (L).

14. Haltevorrichtung nach einem der vorhergehenden Ansprüche,
dadurch gekennzeichnet,
daß die in der Erweiterung (5) des Stopfens (1) gebildete Anschlagfläche (6) in einer zur Längsachse (L) radialen Ebene liegt und daß die Oberkante (10) des Spreizsegments (9) so abgeschrägt ist, daß sie in der ausgeklappten Stellung parallel zur Anschlagfläche (6) steht.

15. Haltevorrichtung nach einem der vorhergehenden Ansprüche,
dadurch gekennzeichnet,
daß die Abstützfläche (8) der Stopfenstange (3) in einer zur Längsachse (L) radialen Ebene liegt und daß die Unterkante (11) des Spreizsegments (9) so abgeschrägt ist, daß sie in der ausgeklappten Stellung parallel zur Abstützfläche (8) steht.

16. Haltevorrichtung nach einem der vorhergehenden Ansprüche,
dadurch gekennzeichnet,
daß an der Stopfenstange (3) zwei in einem axialen Abstand voneinander angeordnete Ringdichtungen (19, 22 bzw. 19, 26) vorgesehen sind und zwischen den Ringdichtungen (19,22 bzw. 19, 26) im Stopfen(1) ein Kanal (23) zur Einleitung von Inertgas unter Druck vorgesehen ist, wobei sich beim Undichtwerden ein Druckabfall ergibt.

17. Haltevorrichtung nach Anspruch 16,
dadurch gekennzeichnet,
daß die Ringdichtungen (19, 22) oberhalb und unterhalb der Spreizsegmente (9) angeordnet sind.

18. Haltevorrichtung nach Anspruch 16,
dadurch gekennzeichnet,
daß beide Ringdichtungen (19, 26) oberhalb der Spreizsegmente (9) angeordnet sind.

19. Haltevorrichtung nach einem der Ansprüche 16 bis 18,
dadurch gekennzeichnet,
daß der Kanal zur Einleitung von Inertgas unter Druck durch eine oder mehrere in der Stopfenstange (3) vorgesehene Bohrungen (23, 27) gebildet ist.

20. Haltevorrichtung nach einem der Ansprüche 16 bis 18,
dadurch gekennzeichnet,
daß der Kanal zur Einleitung von Inertgas unter Druck durch eine im Stopfen (1) vorgesehene Bohrung (23) gebildet ist.

21. Stopfen (1) aus einem feuerfesten, keramischen Material,
zur Verwendung in einer Haltevorrichtung nach mindestens einem der vorhergehenden Ansprüche 1 bis 20.

## Claims

1. Retaining device for a stopper rod (3) in a refractory, ceramic stopper (1) in a metallurgical vessel, the stopper rod (3) projecting into an installation space (2) in the stopper (1) and being fixed in it, a broadened portion (5) of the installation space (2) defining an abutment surface (6) and a support surface (8) being afforded on the stopper rod (3) and hinged expanding segments (9) engaging the abutment surface (6) in the stopper (1) with their upper edge (2) and the support surface (8) on the stopper rod (3) with their lower edge (11) and thus retaining the stopper (1) on the stopper rod (3), characterised in that the stopper rod (3) has a cylindrical portion of reduced diameter (7) which accommodates the hinged expanding segments (9) in the position in which they are not pivoted outwardly.

2. Retaining device as claimed in Claim 1, characterised in that the expanding segments (9) are pivotable into the broadened portion (5) by the return force of a spring ring (14).

3. Retaining device as claimed in one of the preceding claims, characterised in that the expanding segments (9) define a tilt line (13) adjacent the stopper rod (3) by means of the bevel (12).

4. Retaining device as claimed in one of the preceding claims, characterised in that provided on the stopper rod (3) there is a washer (17) which is pressable by means of a screwthread (15) on the stopper rod (3) against the end face (18) of the stopper (1).

5. Retaining device as claimed in Claim 4, characterised in that the washer (17) is pressable against the end face (18) on the stopper (1) by means of a nut (16) guided on the screwthread (15) on the stopper rod (3).

6. Retaining device as claimed in Claim 4 or 5, characterised in that a sealing packing (19) is provided between the washer (17) and the end face (18).

7. Retaining device as claimed in Claim 6, characterised in that a recess (20) for the sealing packing (19) is provided on the end face (18).

8. Retaining device as claimed in one of the preceding claims, characterised in that the support surface (8) is conically shaped so that in the swung-out position of the expanding segments (9) their lower edges (11) flatly engage the support surface (8).

9. Retaining device as claimed in Claim 8, characterised in that the angle (b) of the conical support surface (8) is approximately equal to the angle (a) of the bevel (12) on the expanding segments (9).

10. Retaining device as claimed in one of the preceding claims, characterised in that the broadened portion (5) tapers downwardly in profile in a wedge-shaped manner from the abutment surface (6) in the stopper (1).

11. Retaining device as claimed in one of the preceding claims, characterised in that the annular abutment surface (6) extends in a plane which is radial to the longitudinal axis (L) or extends conically.

12. Retaining device as claimed in one of the preceding claims, characterised in that an edge (21) is provided between the abutment surface (6) and the installation space (2).

13. Retaining device as claimed in one of the preceding claims, characterised in that the distance (L1) between the abutment surface (6) and the end face (18) is not smaller than the length (L2) of the expanding segments (9) in the direction of the longitudinal axis (L).

14. Retaining device as claimed in one of the preceding claims, characterised in that the abutment surface (6) defined in the broadened portion (5) in the stopper (1) extends in a plane which is radial to the longitudinal axis (L) and that the apparatus (10) of the expanding segment (9) is so bevelled that it extends parallel to the abutment surface (6) in the swung-out position.

15. Retaining device as claimed in one of the preceding claims, characterised in that the support surface (8) on the stopper rod (3) lies in a plane which is radial to the longitudinal axis (L) and that the lower edge (11) of the expanding segment (9) is so bevelled that it extends parallel to the support surface (8) in the swung-out position.

16. Retaining device as claimed in one of the preceding claims, characterised in that provided on the stopper rod (3) there are two axially spaced annular seals (19, 22 or 19, 26) and provided between the annular seals (19, 22 or 19, 26) in the stopper (1) there is a passage (23) for the introduction of inert gas under pressure, whereby a pressure drop occurs in the event of leakage.

17. Retaining device as claimed in Claim 16, characterised in that the annular seals (19, 22) are arranged above and below the expanding segments (9).

18. Retaining device as claimed in Claim 16, characterised in that the two annular seals (19, 26) are arranged above the expanding segments (9).

19. Retaining device as claimed in one of Claims 16 to 18, characterised in that the passage for introducing inert gas under pressure is constituted by one or more bores (23, 27) provided in the stopper rod (3).

20. Retaining device as claimed in one of Claims 16 to 18, characterised in that the passage for introducing inert gas under pressure is constituted by a bore (23) provided in the stopper (1).

21. Stopper (1) of a refractory, ceramic material for use in a retaining device as claimed in at least one of the preceding Claims 1 to 20.

## Revendications

1. Dispositif de fixation d'une tige de quenouille (3) à un tampon de quenouille (1) en matériau céramique réfractaire, pour une cuve métallurgique, la tige de quenouille (3) étant introduite dans un logement (2) du tampon (1) et y étant immobilisée, une surface de butée (6) étant formée par un élargissement (5) du logement (2) et une surface d'appui (8) étant formée sur la tige de quenouille (3), et des segments d'écartement (9) déployables par pivotement portant par leur tranche supérieure (10) contre la surface de butée (6) dans le tampon (1) et par leur tranche inférieure (11) contre la surface d'appui (8) de la tige de quenouille (3), fixant ainsi le tampon (1) sur la tige de quenouille (3),
caractérisé par le fait
que la tige de quenouille (3) présente un rétrécissement cylindrique (7) qui reçoit les segments d'écartement (9 en position non déployée.

2. Dispositif de fixation suivant la revendication 1,
caractérisé par le fait
que les segments d'écartement (9) peuvent être déployés dans l'élargissement (5) par la force de rappel d'un anneau élastique (14).

3. Dispositif de fixation suivant l'une des revendications précédentes,
caractérisé par le fait
que les segments d'écartement (9) présentent un chanfrein (12) définissant une ligne de basculement (13) portant contre la tige de quenouille (3).

4. Dispositif de fixation suivant l'une des revendications précédentes,
caractérisé par le fait
qu'une rondelle (17) est prévue sur la tige de quenouille (3), rondelle gui peut être pressée à l'aide d'un filetage (15) de la tige de quenouille (3) contre la face frontale (18) du tampon (1).

5. Dispositif de fixation suivant la revendication 4,
caractérisé par le fait
que la rondelle (17) peut être poussée contre la face frontale (18) du tampon (1) au moyen d'un écrou (16) vissé sur le filetage (15) de la tige de quenouille (3).

6. Dispositif de fixation suivant la revendication 4 ou 5,
caractérisé par le fait
qu'un joint ou garniture d'étanchéité (19) est disposé entre la rondelle (17) et la face frontale (18).

7. Dispositif de fixation suivant la revendication 6,
caractérisé par le fait
qu'un creux (20) pour le joint d'étanchéité (19) est prévu sur la face frontale (18).

8. Dispositif de fixation suivant l'une des revendications précédentes,
caractérisé par le fait
que la surface d'appui (8) est conique de manière qu'en position déployée des segments d'écartement (9), les tranches inférieures (11) de ces segments portent à plat contre la surface d'appui (8).

9. Dispositif de fixation suivant la revendication 8,
caractérisé par le fait
que l'angle (b) de la surface d'appui (8) conique est à peu près égal à l'angle (a) du chanfrein (12) des segments d'écartement (9).

10. Dispositif de fixation suivant l'une des revendications précédentes,
caractérisé par le fait
que l'élargissement (5) présente un profil convergent en coin vers le bas depuis la surface de butée (6) dans le tampon (1).

11. Dispositif de fixation suivant l'une des revendications précédentes,
caractérisé par le fait
que la surface de butée (6) annulaire est située dans un plan radial par rapport à l'axe longitudinal (L) ou présente une forme conique.

12. Dispositif de fixation suivant l'une des revendications précédentes,
caractérisé par le fait
qu'un rebord (21) est prévu entre la surface de butée (6) et le logement (2).

13. Dispositif de fixation suivant l'une des revendications précédentes,
caractérisé par le fait
que la distance (L1) entre la surface de butée (6) et la face frontale (18) n'est pas plus petite que la longueur (L2) des segments d'écartement (9) dans la direction de l'axe longitudinal (L).

14. Dispositif de fixation suivant l'une des revendications précédentes,
caractérisé par le fait
que la surface de butée (6) formée dans l'élargissement (5) du tampon (1) est située dans un plan radial par rapport à l'axe longitudinal (L) et que la tranche supérieure (10) du segment d'écartement (9) est biseautée de manière qu'en position déployée du segment, elle soit parallèle à la surface de butée (6).

15. Dispositif de fixation suivant l'une des revendications précédentes,
caractérisé par le fait
que la surface d'appui (8) sur la tige de quenouille (3) est disposée dans un plan radial par rapport à l'axe longitudinal (L) et que la tranche inférieure (11) du segment d'écartement (9) est biseautée de manière que dans la position déployée du segment, elle soit parallèle à la surface d'appui (8).

16. Dispositif de fixation suivant l'une des revendications précédentes,
caractérisé par le fait
que deux joints d'étanchéité annulaires (19, 22 ; 19, 26) se trouvant à distance axiale l'un de l'autre sont prévus sur la tige de quenouille (3) et qu'un canal (23) pour l'introduction de gaz inerte sous pression est prévu dans le tampon (1) entre les joints (19, 22 ; 19, 26), une fuite à l'endroit des joints provoquant une baisse de pression.

17. Dispositif de fixation suivant la revendication 16,
caractérisé par le fait
que les joints annulaires (19, 22) sont disposés au-dessus et en dessous des segments d'écartement (9).

18. Dispositif de fixation suivant la revendication 16,
caractérisé par le fait
que les deux joints annulaires (19, 26) sont disposés au-dessus des segments d'écartement (9).

19. Dispositif de fixation suivant l'une des revendications 16 à 18,
caractérisé par le fait
que le canal pour l'introduction de gaz inerte sous pression est formé par un ou plusieurs trous (23, 27) dans la tige de quenouille (3).

20. Dispositif de fixation suivant l'une des revendications 16 à 18,
caractérisé par le fait
que le canal pour l'introduction de gaz inerte sous pression est formé par un trou (23) dans le tampon (1).

21. Tampon de quenouille (1) en matériau céramique réfractaire, destiné à être utilisé en combinaison avec un dispositif de fixation suivant au moins l'une des revendications précédentes 1 à 20.
